# EUROPÄISCHE PATENTSCHRIFT

(11) **EP 2 082 126 B1**
(45) Veröffentlichungstag und Bekanntmachung des Hinweises auf die Patenterteilung: **08.12.2010**
(21) Anmeldenummer: 07803490.7
(22) Anmeldetag: 14.09.2007
(51) Int. Cl.: F02M 25/08

(54) **VENTILEINRICHTUNG ZUM DOSIERTEN ZUMESSEN EINES STRÖMENDEN MEDIUMS**
VALVE ASSEMBLY FOR METERING A FLOWING MEDIUM
DISPOSITIF À SOUPAPE POUR DOSER UN AGENT D'ÉCOULEMENT

(30) Priorität: 23.10.2006 DE 102006049877
(43) Veröffentlichungstag der Anmeldung: 29.07.2009
(73) Patentinhaber: Robert Bosch GmbH, 70442 Stuttgart (DE)
(72) Erfinder: SCHULZ, Wolfgang, 74321 Bietigheim-Bissingen (DE)
(86) Internationale Anmeldenummer: PCT/EP2007/059687
(87) Internationale Veröffentlichungsnummer: WO 2008/049696

(56) Entgegenhaltungen:
- EP-A- 0 908 616
- US-A- 5 579 741
- US-A- 5 727 532

## Beschreibung

### Stand der Technik

Die Erfindung geht aus von einer Ventileinrichtung zum dosierten Zumessen eines strömenden Mediums, insbesondere von einem Tankentlüftungsventil für eine Brennkraftmaschine, nach dem Oberbegriff des Anspruchs 1.

Eine bekannte Ventileinrichtung zur Tankentlüftung in Kraftfahrzeugen (DE 198 10 212 A1) weist ein Gehäuse mit einem Zustrom- und einem Abstromstutzen auf. Im Gehäuse ist ein Elektromagnet mit einem an einem Schließkörper angreifenden Magnetanker angeordnet. Der Schließkörper schließt bei unbestromtem Elektromagneten eine zwischen den Zustrom- und Abstromstutzen angeordnete, von einem Ventilsitz umgebene Ventilöffnung und gibt diese bei bestromtem Elektromagneten kontinuierlich frei, indem sich durch den Hub des Magnetankers eine im Schließkörper ausgebildete Durchgangsöffnung kontinuierlich über die Ventilöffnung schiebt. Je nach Größe der Bestromung des Elektromagneten wird ein mehr oder weniger großer Querschnitt der Durchgangsöffnung über die Ventilöffnung geschoben und so die Größe des in den Auslassstutzen strömenden, mit verflüchtigtem Kraftstoff beladenen Luftstroms eingestellt. Die Schließkraft für den Schließkörper wird von einer Blattfeder aufgebracht, die einerseits am Anker des Elektromagneten und andererseits am Schließkörper befestigt ist. Der Ventilsitz ist an dem in das Innere des Gehäuses hineinragenden Ausströmstutzen ausgebildet.

Ein ebenfalls bekanntes Tankentlüftungsventil mit einem Elektromagneten (US 5 727 532) weist ein Gehäuse mit einem Ventilein- und einem Ventilauslass auf. Am Ventilauslass ist ein Ventilsitzkörper angeordnet, in dem eine Ventilöffnung und ein die Ventilöffnung umgebender Ventilsitz ausgebildet sind. Der Magnetanker des Elektromagneten trägt ein mit dem Ventilsitz zusammenwirkendes Ventilglied und ist von einer Ventilschließfeder beaufschlagt, die bei unbestromtem Elektromagneten das Ventilglied auf den Ventilsitz aufpresst. Bei Bestromung des Elektromagneten hebt das Ventilglied vom Ventilsitz ab, wobei der Hub des Ventilglieds durch die Größe der Bestromung des Elektromagneten eingestellt werden kann. Das Ventilglied ist als Formkörper ausgebildet, der mit einem Ringflansch auf dem Ventilsitz aufliegt und mit einer abgerundeten Gliedspitze durch die Ventilöffnung hindurchragt. Die Gliedspitze hat einen zum freien Ende hin sich verjüngenden, konischen und einen sich daran anschließenden, zylindrischen Bereich, der bei geschlossenem Ventil in der Ventilöffnung einliegt. Wird der Elektromagnet bestromt, so wird der Ringflansch vom Ventilsitz abgehoben und Medium kann durch den zwischen dem zylindrischen Bereich der Gliedspitze und dem Rand der Ventilöffnung vorhandenen Ringspalt hindurchströmen. Wird der Elektromagnet mit einem noch größeren Erregerstrom beaufschlagt, so wächst der Hub des Ventilglieds, der zylindrische Bereich der Gliedspitze taucht aus der Ventilöffnung aus und durch den durch die Ventilöffnung hindurchtretenden konische Bereich der Gliedspitze wird die Breite des Ringspalts stetig vergrößert, bis die Gliedspitze ganz aus der Ventilöffnung ausgetaucht ist und der maximale Querschnitt der Ventilöffnung dem strömenden Medium zur Verfügung steht.

### Offenbarung der Erfindung

Die erfindungsgemäße Ventileinrichtung mit den Merkmalen des Anspruchs 1 hat den Vorteil, dass - anders als bei den bekannten Ventileinrichtungen - die Zumessung des Mediums nicht mehr zugleich über den Dichtsitz erfolgt, sondern Dichtsitz und Zumessung voneinander räumlich getrennt sind und von dem gemeinsamen Ventilglied gesteuert werden. Dadurch kann eine sehr viel exaktere und feiner dosierte Zumessung des über den Ventilauslass abströmenden Mediums vorgenommen werden; denn wegen der getrennten Ausbildung von Ventilöffnung und Zumessöffnung kann ein sehr viel größerer Hubweg zum Öffnen des Zumessquerschnitts ausgenutzt werden. Somit können im Leerlauf einer Brennkraftmaschine, die dem Verbrennungsprozess zugeführten Kleinstmengen an mit verflüchtigtem Kraftstoff beladener Spülluft sehr viel genauer dosiert werden, was sich auf die Abgaswerte der Brennkraftmaschine vorteilhaft auswirkt. Während bei den bekannten Ventileinrichtungen beispielsweise durch einen Hub des Ventilglieds um 0,1mm vom Ventilsitz sofort ein großer Strömungsquerschnitt freigegeben wird, was eine schlechte Kleinstmengenzumessung zur Folge hat, wird mit der erfindungsgemäßen Ventileinrichtung bei gleichem Hub der Mediumstrom über die Zumessöffnung abgedrosselt. Die Kleinstmengen sind somit sehr viel genauer dosierbar. Dieser Effekt kann noch verstärkt werden, wenn gemäß einer bevorzugten Ausführungsform der Erfindung die Zumessöffnung eine entsprechende Kontur erhält, durch welche über den Hubweg des Ventilglieds ein linear oder expotentiell anwachsender Querschnitt der Zumessöffnung als Durchströmquerschnitt freigegeben wird.

Durch die in den weiteren Ansprüchen aufgeführten Maßnahmen sind vorteilhafte Weiterbildungen und Verbesserungen der im Anspruch 1 angegebenen Ventileinrichtung möglich.

Gemäß einer vorteilhaften Ausführungsform der Erfindung wird die angestrebte Ventilhubvergrößerung dadurch optimiert, dass die Zumessöffnung eine dem Längsschnitt eines Einfülltrichters entsprechende Kontur aufweist, so dass die Zumessöffnung sich aus einem oberen Rechteckbereich, einem sich daran stufenlos anschließenden, mittleren, gleichschenkligen Trapezbereich mit zum Ventilsitz weisender kleinerer Grundlinie und einem sich daran stufenlos anschließenden unteren Rechteckbereich zusammensetzt, dessen Breite durch die kleinere Grundlinie des Trapezbereichs festgelegt ist. Die Kontur der Zumessöffnung ist für unterschiedliche Anwendungsfälle variierbar, so dass problemlos eine Optimierung der Zumessung des strömenden Mediums möglich ist.

Gemäß einer vorteilhaften Ausführungsform der Erfindung ist der Ventilsitz mit umschlossener Ventilöffnung und die Zumessöffnung in einem separaten, hohlzylindrischen Ventilkörper ausgebildet, der in ein den Ventilein- und Ventilauslass aufweisendes Gehäuse eingesetzt ist. Der stromabwärts des Ventilsitzes liegende, die Zumessöffnung enthaltene Zylinderabschnitt ist vorzugsweise als Führung für das Ventilglied ausgebildet. Dies hat einen fertigungstechnischen Vorteil, da Ventilsitz und Zumessöffnung in ihrer räumlichen Relation sehr präzise hergestellt werden können und der so vorgefertigte Ventilsitzkörper einfach in das Gehäuse montiert werden kann.

Gemäß einer bevorzugten Ausführungsform der Erfindung ist ein Spulenträger des das Ventilglied betätigenden Elektromagneten einstückig an dem Ventilkörper angeformt. Dadurch verringert sich die Zahl der Baukomponenten, die bei der Montage gefügt werden müssen.

Gemäß einer vorteilhaften Ausführungsform der Erfindung ist das Gehäuse der Ventileinrichtung zweiteilig ausgebildet und der in das Ventilgehäuse eingesetzte Ventilkörper wird beim Fügen der beiden Gehäuseteile axial eingespannt. Dadurch wird die Montage der Ventileinrichtung sehr einfach und kostengünstig gestaltet.

Gemäß einer vorteilhaften Ausführungsform der Erfindung ist der Ventilsitz mit eingeschlossener Ventilöffnung und die Zumessöffnung sowie eine Ventilgliedführung im Ventilgehäuse selbst ausgebildet. Dies hat den Vorteil, dass sich die Montage der Ventileinrichtung nur noch auf das Einsetzen des Elektromagneten mit dem das Ventilglied bildenden Magnetanker vereinfacht. Das aus Kunststoff hergestellte Gehäuse ist zweiteilig mit einem Gehäusetopf und einem Gehäusedeckel ausgeführt. Zur Erzielung einer kostengünstigen Konstruktion ist der Gehäusetopf im Dünnwand-Spritzverfahren hergestellt, wobei eine dünnwandige Führungshülse für den Magnetanker mit angespritzt wird.

### Kurze Beschreibung der Zeichnung

Die Erfindung ist anhand von in der Zeichnung dargestellten Ausführungsbeispielen in der nachfolgenden Beschreibung näher erläutert. Es zeigen:
- Fig. 1: einen Längsschnitt einer Ventileinrichtung zum dosierten Zumessen eines strömenden Mediums,
- Fig. 2: einen Längsschnitt eines Ventilkörpers in der Ventileinrichtung in Fig. 1, gegenüber der Darstellung in Fig. 1 um 90° um die Ventilkörperachse gedreht und vergrößert dargestellt,
- Fig. 3: eine Draufsicht eines Siebs am Ventilkörper in Fig. 2,
- Fig. 4: eine gleiche Darstellung wie in Fig. 2 eines modifizierten Ventilkörpers,
- Fig. 5: einen Längsschnitt einer Ventileinrichtung gemäß einem weiteren Ausführungsbeispiel

Die in Fig. 1 im Längsschnitt dargestellte Ventileinrichtung zum dosierten Zumessen eines strömenden Mediums wird beispielhaft in einem Tankentlüftungssystem für Kraftfahrzeuge eingesetzt, bei dem aus dem Kraftstofftank verflüchtigter Kraftstoff in einem Aktivkohlefilter gespeichert und der Aktivkohlefilter mittels durchgesaugter Frischluft gespült wird, wobei die mit verflüchtigtem Kraftstoff beladene Spülluft über die Ventileinrichtung in dosierten Mengen dem Verbrennungsprozess der Brennkraftmaschine des Kraftfahrzeugs zugeführt wird. Ein solches Tankentlüftungssystem ist beispielsweise in der US 5 727 532 beschrieben. Die Ventileinrichtung, bei ihrem Einsatz in dem angesprochenen Tankentlüftungssystem auch Tankentlüftungsventil genannt, weist ein zweiteiliges Gehäuses 11 auf, das aus einem Gehäusegrundkörper 12 und einer auf den Gehäusegrundkörper 12 aufgesetzten und mit diesem verklippsten oder verschweißten Gehäusekappe 13 aufweist. Im Gehäusegrundkörper 12 ist ein Ventileinlass 14 und ein Ventilauslass 15 ausgebildet, wobei dem Ventileinlass 14 ein Einlassstutzen 16 vorgeordnet und dem Ventilauslass 15 ein Auslassstutzen 17 nachgeordnet ist. Ein- und Auslassstutzen 16, 17 sind einstückig an dem Gehäusegrundkörper 12 angeformt. Beim Einsatz der Ventileinrichtung in einem Tankentlüftungssystem ist auf den Einlassstutzen 16 eine vom Aktivkohlefilter kommende Anschlussleitung und auf den Auslassstutzen 17 eine zum Ansaugsystem der Brennkraftmaschine führende Anschlussleitung aufgeschoben. Gehäusegrundkörper 12 und Gehäusekappe 13 sind vorzugsweise aus Kunststoff hergestellt.

In den Gehäusegrundkörper 12 ist ein hohlzylindrischer Ventilkörper 18 so eingesetzt, dass seine Körperachse mit den Achsen von Ventileinlass 14 und Einlassstutzen 16 fluchtet. Dabei ist der Ventilkörper 18 mit einem zum Ventileinlass 14 weisenden Endabschnitt 181 in eine im Boden des Gehäusegrundkörpers 12 ausgebildete, zum Ventileinlass 14 koaxiale Ausnehmung 19 formschlüssig eingesteckt. In der Gehäusekappe 13 ist ein Elektromagnet 20 aufgenommen, der bei geschlossenem Gehäuse 11, also miteinander verrasteten oder verschweißten Gehäusegrundkörper 12 und Gehäusekappe 13, zwischen der Gehäusekappe 13 und dem Gehäusegrundkörper 12 axial eingespannt ist. Der Elektromagnet 20 weist einen Magnettopf 21, einen in dem Magnettopf 21 zentral eintauchenden, hohlen Magnetkern 22 mit einem daran einstückig angeformten, die Topföffnung des Magnettopfes 21 verschließenden Magnetjoch 221, einen den Magnetkern 22 konzentrisch umgebenden Spulenträger 23 mit darauf aufgewickelter Magnet- oder Erregerspule 24 und einen Magnetanker 25 auf. Der durch eine Durchgangsöffnung 45 im Topfboden des Magnettopfes 21 hindurchtretende Magnetanker 25 übernimmt die Funktion eines Ventilglieds 26 und ist von einer Ventilschließfeder 27 beaufschlagt, die im hohlen Magnetkern 22 aufgenommen ist. Alternativ kann das Ventilglied 26 auch ein mit dem Magnetanker 25 starr verbundenes separates Bauteil sein. In diesem Fall hat der Magnetanker 25 die Funktion des Ventilgliedantriebs. Bei bestromtem Elektromagneten 20 vermag der Magnetanker 25 teilweise in den hohlen Magnetkern 22 einzutauchen. Am Magnettopf 21 ist auf dessen zum Boden des Gehäusegrundkörpers 12 weisender Außenfläche ein Ringsteg 28 ausgebildet, der eine formschlüssige Aufnahme für das dem Elektromagneten 20 zugekehrte Ende des Ventilkörpers 18 bildet. Bei zusammengesetztem Gehäuse 11 ist somit der Ventilkörper 18 über den Magnettopf 21 zwischen Gehäusegrundkörper 12 und Gehäusekappe 13 axial und radial unverschieblich gehalten.

Am Ventilkörper 18 ist ein Ventilsitz 29 ausgebildet, der eine mit den Ventileinlass 14 koaxiale Ventilöffnung 30 umschließt. Ventilsitz 29 und Ventilglied 26 wirken zum Schließen und Freigeben der Ventilöffnung 30 zusammen und bilden bei unbestromtem Elektromagneten 20 einen Dichtsitz. Für eine verbesserte Abdichtung ist an der dem Ventilsitz 29 zugekehrten Vorderflanke des Ventilglieds 26 noch ein Dichtring 31 befestigt. Bei unbestromtem Elektromagneten 20 wird der Dichtring 31 von der Federkraft der Ventilschließfeder 27 auf den Ventilsitz 29 aufgepresst. Die Ventilschließfeder 27 stützt sich einerseits auf der vom Dichtring 31 abgekehrten Rückseite des Ventilglieds 26 und andererseits an einem Justierelement 32 ab, das im hohlen Magnetkern 22 verschraubbar ist. Die Schließkraft der Ventilschließfeder 27 lässt sich durch mehr oder weniger starkes Eindrehen des Justierelements 32 in den Magnetkern 22 hinein einstellen.

Im Ventilkörper 18 ist weiterhin stromabwärts des Ventilsitzes 29 eine Zumessöffnung 33 ausgeformt, und zwar in der zum Ventilauslass 15 weisenden Zylinderwand des Ventilköpers 18, so dass die Achse der Zumessöffnung 33 rechtwinklig zur Achse der Ventilöffnung 30 ausgerichtet ist. Die Zumessöffnung 33 ist bei unbestromtem Elektromagneten 20 und dem dadurch von der Ventilschließfeder 27 hergestellten Dichtsitz vom Ventilglied 26 und Ventilsitz 29 geschlossen und wird bei Bestromung des Elektromagneten 20 in einem vom Hub des Ventilglieds 26 abhängigen Umfang freigegeben. Der die Zumessöffnung 33 enthaltende, stromabwärts des Ventilsitzes 29 liegende Zylinderabschnitt 182 des Ventilkörpers 18 bildet dabei gleichzeitig eine Führung für das Ventilglied 26.

Die Zumessung 33 weist eine an den Anwendungsfall angepasste Kontur 34 auf, durch die erreicht wird, dass das pro Zeiteinheit durch die Zumessöffnung 33 strömende Volumen des Mediums einer gewünschten Funktion des Hubs des Ventilglieds 26 folgt. Ein Beispiel für eine Kontur 34 ist in Fig. 2 und 4 dargestellt. Diese Kontur 34 kann jedoch beliebig verändert werden, um einen über den Hub des Ventilglieds 26 wie gewünscht sich verändernden Zumessquerschnitt der Zumessöffnung zu erhalten. Im Ausführungsbeispiel der Fig. 1 bis 4 weist die Zumessöffnung 33 eine dem Umlaufrand des Längsschnitts eines Einfülltrichters ähnliche Kontur 34 auf, so dass die Zumessöffnung 33 einen oberen Rechteckbereich 35, einen sich daran stufenlos anschließenden mittleren, gleichschenkligen Trapezbereich 36, dessen kleinere Grundlinie dem Ventilsitz 29 zugekehrt ist, und einen sich an den Trapezbereich 36 stufenlos anschließenden, unteren Rechteckbereich 37 aufweist, wobei der untere Rechteckbereich 37 dem Ventilsitz 29 am nächsten liegt. Die Breite des oberen Rechteckbereichs 35 ist durch die größere Grundlinie des Trapezbereichs 36 und die Breite des unteren Rechteckbereichs 37 durch die Größe der kleineren Grundlinie des Trapezbereichs 36 festgelegt. Wird der Elektromagnet 20 nur wenig bestromt, beispielsweise mit einem Tastverhältnis des Erregerstroms von 10%, so wird trotz eines am Ventilsitz 29 sich einstellenden großen Strömungsquerschnitts in der Zumessöffnung 33 ein nur sehr kleiner Durchlassquerschnitt im unteren Rechteckbereich 37 freigegeben und dadurch der Mediumstrom stark abgedrosselt, so dass die durch die Zumessöffnung 33 strömende Kleinstmenge an Medium unabhängig vom Öffnungsquerschnitt am Ventilsitz 29 sehr fein dosiert werden kann. Im Leerlauf einer Brennkraftmaschine können damit sehr kleine und optimal dosierte kraftstoffbeladene Luftmengen dem Verbrennungsprozess zugeführt werden. Bei zunehmender Bestromung des Elektromagneten 20 wird der von der Zumessöffnung 33 freigegebene Durchtrittsquerschnitt abhängig von dem Hub des Ventilglieds 26 zunehmend vergrößert, bis z.B. bei einem Tastverhältnis von 50% des Erregerstroms am Elektromagneten 20 die Zumessöffnung 33 von dem Ventilglied 26vollständig freigegeben ist.

Wie Fig. 1 und 2 zeigen, ist stromaufwärts des Ventilsitzes 29 noch ein als Schmutzpartikelfilter fungierendes Sieb 38 angeordnet, das fest mit dem Ventilkörper 18 verbunden ist, in Fig. 3 ist das Sieb 38 in Draufsicht dargestellt. Das Sieb 38 kann beispielsweise an dem in die Ausnehmung 19 im Gehäusegrundkörper 12 eintauchenden Stirnende des Ventilkörpers 18 verschweißt sein.

Der in Fig. 4 dargestellte modifizierte Ventilkörper 18' unterscheidet sich von dem zu Fig. 2 beschriebenen Ventilkörper 18 nur dadurch, dass der Spulenträger 23 des Elektromagneten 20 einstückig an den Ventilkörper 18' angeformt ist. In diesem Fall entfällt der am Magnettopf 28 angeformte Ringsteg 28 in Fig. 1, so dass einerseits die Fertigung des Magnettopfs 21 verbilligt und andererseits die Montage der Ventileinrichtung durch Wegfall des separaten Spulenträgers 23 vereinfacht wird.

Das in Fig. 5 im Längsschnitt skizzierte Ausführungsbeispiel der Ventileinrichtung unterscheidet sich von dem zuvor beschriebenen Ausführungsbeispiel lediglich dadurch, dass auf einen separaten, in das Gehäuse 39 einzusetzenden Ventilkörper 18 verzichtet worden ist und Ventilsitz 29 mit eingeschlossener Ventilöffnung 30 und Zumessöffnung 33 im Gehäuse 39 selbst ausgebildet sind. Zugleich wird im Gehäuse 39 eine Führung für den Magnetanker 25 mit Ventilglied 26 vorgesehen, die sich zum Teil in Form einer sehr dünnwandigen Führungshülse 40 in den hohlen Magnetkern 22 hinein erstreckt. Die Wanddicke der Führungshülse 40 wird zwischen 0,2 bis 0,3mm bemessen, um die erforderliche Magnetkraft für die Ankerbetätigung und damit die Baugröße des Elektromagneten 20 klein zu halten. Das aus Kunststoff hergestellte Gehäuse 39 ist wiederum zweiteilig ausgeführt und weist einen Gehäusetopf 41 und einen die Öffnung des Gehäusetopfs 41 abschließenden Gehäusedeckel 42 auf. Der Gehäusetopf 41 besitzt zwei im Durchmesser abgestufte Topfabschnitte 411, 412. Im durchmessergrößeren Topfabschnitt 411 ist der Elektromagnet 20 aufgenommen und im durchmesserkleineren Topfabschnitt 412 der Ventilsitz 29 mit Ventilöffnung 30 und die Zumessöffnung 33 in der vorstehend beschriebenen Weise ausgebildet. Am durchmesserkleineren Topfabschnitt 412 ist koaxial mit dem Ventilsitz 29 der Einlassstutzen 16 und koaxial mit der Zumessöffnung 33 der Auslassstutzen 17 angeformt. Gleichzeitig bildet die Topfwand des durchmesserkleineren Topfabschnitts 412 einen unteren Teil der Führung für den Magnetanker 25, der wiederum als Ventilglied 26 fungiert, das im Schließzustand der Ventileinrichtung unter der Wirkung der Ventilschließfeder 27 mit dem Dichtring 31 auf den Ventilsitz 29 aufgepresst wird. Die den oberen Teil der Magnetankerführung bildende Führungshülse 40 ist einstückig an der Übergangsschulter zwischen durchmessergrößerem und durchmesserkleinerem Topfabschnitt 411, 412 fluchtend mit der Zylinderwand des durchmesserkleineren Topfabschnitts 412 angeformt. Der Gehäusetopf 41 ist mittels Dünnwandspritzen hergestellt. Das Dünnwandspritzen wird angewandt, um die dünnwandige Führungshülse 40 mit dem Gehäusetopf 41 in einem Stück herstellen zu können. Die Dünnwandigkeit der Führungshülse 40 ist erforderlich, damit zur Ankerbetätigung eine relativ kleine Magnetkraft ausreicht und damit der Elektromagnet 20 bauklein gehalten werden kann. Die Halterung für das Justierelement 32 zum Einstellen der Federkraft der Ventilschließfeder 27 ist ein an dem Gehäusedeckel 42 einstückig angeformter, hohler Zapfen 43, der in den zentralen Magnetkern 22 hineinragt. In die Stirnwand des hohlen Zapfens 43 ist ein Schraubgewinde 44 eingebracht, in der das Justierelement 32 mit einem Außengewinde verschraubbar ist. Im Übrigen sind Aufbau und Wirkungsweise der Ventileinrichtung identisch mit der zu Fig. 1 beschriebenen Ventileinrichtung, so das gleiche Bauteile mit gleichen Bezugszeichen versehen sind.

## Patentansprüche

1. Ventileinrichtung zum dosierten Zumessen eines strömenden Mediums, insbesondere Tankentlüftungsventil für eine Brennkraftmaschine, mit einem Ventileinlass (14) und einem Ventilauslass (15), mit einer zwischen Ventilein- und -auslass (14, 15) angeordneten Ventilöffnung (30), die von einem Ventilsitz (29) umgeben ist, und mit einem mit dem Ventilsitz (29) zum Schließen und Freigeben der Ventilöffnung (30) zusammenwirkenden, hubgesteuerten Ventilglied (26), **dadurch gekennzeichnet, dass** stromabwärts des Ventilsitzes (29) eine Zumessöffnung (33) angeordnet ist, deren Öffnungsquerschnitt mittels des hubgesteuerten Ventilglieds (26) einstellbar ist.

2. Ventileinrichtung nach Anspruch 1, **dadurch gekennzeichnet, dass** die vom Ventilsitz (29) umschlossene Ventilöffnung (30) und die Zumessöffnung (33) so angeordnet sind, dass ihre Öffnungsachsen einen Winkel von 90° miteinander einschließen.

3. Ventileinrichtung nach Anspruch 1 oder 2, **dadurch gekennzeichnet, dass** die Zumessöffnung (33) eine solche geometrische Kontur (34) aufweist, dass das pro Zeiteinheit durch die Zumessöffnung (33) strömende Volumen des Mediums einer gewünschten Funktion des Hubs des Ventilglieds (26) folgt.

4. Ventileinrichtung nach Anspruch 3, **dadurch gekennzeichnet, dass** die Kontur (34) ähnlich der Umrandung des Längsschnitts eines Einfülltrichters verläuft, so dass die Zumessöffnung (33) einen oberen Rechteckbereich (35), einen sich daran anschließenden mittleren, gleichschenkligen Trapezbereich (36), dessen kleinere Grundlinie dem Ventilsitz (29) zugekehrt ist, und einen unteren Rechteckbereich (37) aufweist.

5. Ventileinrichtung nach einem der Ansprüche 1 bis 4, **dadurch gekennzeichnet, dass** eine das Ventilglied (26) auf dem Ventilsitz (29) aufpressende Ventilschließfeder (27) und ein das Ventilglied (26) gegen die Kraft der Ventilschließfeder (27) betätigender Elektromagnet (20) vorgesehen sind.

6. Ventileinrichtung nach Anspruch 5, **dadurch gekennzeichnet, dass** der Elektromagnet (20) einen Magnettopf (21), einen in den Magnettopf (21) eintauchenden, hohlen Magnetkern (22), einen den Magnetkern (22) umgebenden Spulenträger (23) mit aufgewickelter Erregerspule (24) und einen das Ventilglied (26) bildenden Magnetanker (25) aufweist, der durch eine Durchtrittsöffnung (45) im Magnettopf (21) hindurchtritt, und dass die Ventilschließfeder (27) im Magnetkern (22) aufgenommen ist und sich am Magnetanker (25) und einem im Magnetkern (22) angeordneten, vorzugsweise axial verschiebbaren, Justierelement (32), abstützt.

7. Ventileinrichtung nach einem der Ansprüche 1 bis 6, **dadurch gekennzeichnet, dass** der Ventilsitz (29) mit eingeschlossener Ventilöffnung (30) und die Zumessöffnung (33) in einem hohlzylindrischen Ventilkörper (18) ausgebildet sind.

8. Ventileinrichtung nach Anspruch7, **dadurch gekennzeichnet, dass** der stromabwärts des Ventilsitzes (29) liegende, die Zumessöffnung (33) enthaltende Zylinderwandabschnitt (182) des Ventilkörpers (18) als Ventilgliedführung ausgebildet ist.

9. Ventileinrichtung nach Anspruch 7 oder 8, **dadurch gekennzeichnet, dass** der Ventilkörper (18; 18') in ein zweiteiliges Gehäuse (11) eingesetzt ist und zwischen den beiden zusammengesetzten Gehäuseteilen axial eingespannt ist.

10. Ventileinrichtung nach Anspruch 9, **dadurch gekennzeichnet, dass** das Gehäuse (11) einen Gehäusegrundkörper (12) mit daran ausgebildeten Ventilein- und -auslass (14, 15) und eine auf dem Gehäusegrundkörper (12) aufgesetzte Gehäusekappe (13) aufweist, in der der Elektromagnet (20) aufgenommen ist.

11. Ventileinrichtung nach Anspruch 10, **dadurch gekennzeichnet, dass** im Gehäusegrundkörper (12) einerseits und am Topfboden des Magnettopfes (21) andererseits zwei miteinander fluchtende, konzentrisch zur Achse des Ventileinlasses (14) angeordnete Aufnahmen (19, 28) ausgebildet sind, in die jeweils ein Ende des zylindrischen Ventilkörpers (18) formschlüssig eintaucht.

12. Ventileinrichtung nach einem der Ansprüche 7 bis 10, **dadurch gekennzeichnet, dass** der Spulenträger (23) einstückig an dem Ventilkörper (18') angeformt ist.

13. Ventileinrichtung nach Anspruch 12, **dadurch gekennzeichnet, dass** im Gehäusegrundkörper (12) eine zur Achse des Ventileinlasses (14) konzentrische Ausnehmung (19) ausgebildet ist, in die das vom Spulenträger (23) abgekehrte Ende des Ventilkörpers (18') formschlüssig eintaucht.

14. Ventileinrichtung nach einem der Ansprüche 7 bis 13, **dadurch gekennzeichnet, dass** am Ventilkörper (18; 18') stromaufwärts des Ventilsitzes (29) ein Sieb (38) befestigt ist.

15. Ventileinrichtung nach einem der Ansprüche 7 bis 14, **dadurch gekennzeichnet, dass** der Ventilkörper (18; 18') aus Kunststoff hergestellt ist.

16. Ventileinrichtung nach einem der Ansprüche 1 bis 6, **dadurch gekennzeichnet, dass** der Ventilsitz (29) mit eingeschlossener Ventilöffnung (30) und die Zumessöffnung (33) sowie eine Ventilgliedführung in einem Ventilgehäuse (39) ausgebildet sind.

17. Ventileinrichtung nach Anspruch 16, **dadurch gekennzeichnet, dass** das Gehäuse (39) zweiteilig ist und einen Gehäusetopf (41) mit zwei im Durchmesser abgestuften Topfabschnitten (411, 412) sowie einen die Topföffnung am durchmessergrößeren Topfabschnitt (411) abdeckenden Gehäusedeckel (42) aufweist, dass im durchmessergrößeren Topfabschnitt (411) der Elektromagnet (20) aufgenommen ist und im durchmesserkleineren Topfabschnitt (412) Ventilein- und -auslass (14, 15), Ventilsitz (29) mit eingeschlossener Ventilöffnung (30) und Zumessöffnung (33) ausgebildet sind und dass eine Ventilgliedführung in beiden Topfabschnitten (411, 412) vorhanden ist.

18. Ventileinrichtung nach Anspruch 17, **dadurch gekennzeichnet, dass** der im durchmesserkleineren Topfabschnitt (412) vorhandene Teil der Ventilgliedführung von der Topfwand und der im durchmessergrößeren Topfabschnitt (411) vorhandene Teil der Ventilgliedführung von einer dünnwandigen Führungshülse (40) gebildet ist, die an der Übergangsschulter zwischen den beiden Topfabschnitten (411, 412) einstückig so angeformt ist, dass sie in den hohlen Magnetkern (22) hineinragt.

19. Ventileinrichtung nach Anspruch 17 oder 18, **dadurch gekennzeichnet, dass** der Gehäusedeckel (42) einen in den hohlen Magnetkern (22) eintauchenden Zapfen (43) trägt, an dem das Justierelement (32) für die Ventilschließfeder (27), vorzugsweise axial verschieblich, gehalten ist.

20. Ventileinrichtung nach einem der Ansprüche 17 bis 19, **dadurch gekennzeichnet, dass** das Gehäuse (39) aus Kunststoff und der Gehäusetopf (41) des Gehäuses (39) mittels Dünnwandspritzen hergestellt ist.

## Claims

1. Valve device for the metered apportioning of a flowing medium, in particular tank venting valve for an internal combustion engine, with a valve inlet (14) and a valve outlet (15), with a valve orifice (30) which is arranged between a valve inlet and valve outlet (14, 15) and which is surrounded by a valve seat (29), and with a lift-controlled valve member (26) cooperating with the valve seat (29) in order to close and open the valve orifice (30), **characterized in that**, downstream of the valve seat (29), an apportioning orifice (33) is arranged, the orifice cross section of which can be set by means of the lift-controlled valve member (26).

2. Valve device according to Claim 1, **characterized in that** the valve orifice (30) surrounded by the valve seat (29) and the apportioning orifice (33) are arranged such that their orifice axes form an angle of 90° with one another.

3. Valve device according to Claim 1 or 2, **characterized in that** the apportioning orifice (33) has a geometric contour (34) such that the medium volume flowing through the apportioning orifice (33) per unit time follows a desired function of the lift of the valve member (26).

4. Valve device according to Claim 3, **characterized in that** the contour (34) has a profile similar to the boundary of the longitudinal section of a filling funnel, so that the apportioning orifice (33) has an upper rectangular region (35), a middle isosceles trapezoidal region (36) which adjoins the latter and the smaller baseline of which faces the valve seat (29), and a lower rectangular region (37).

5. Valve device according to one of Claims 1 to 4, **characterized in that** a valve-closing spring (27) pressing the valve member (26) on the valve seat (29) and an electromagnet (20) actuating the valve member (26) counter to the force of the valve-closing spring (27) are provided.

6. Valve device according to Claim 5, **characterized in that** the electromagnet (20) has a magnet pot (21), a hollow magnet core (22) penetrating into the magnet pot (21), a coil former (23) surrounding the magnet core (22) and having a wound-on exciting coil (24), and a magnet armature (25) which forms the valve member (26) and which passes through a passage orifice (45) in the magnet pot (21), and **in that** the valve-closing spring (27) is received in the magnet core (22) and is supported on the magnet armature (25) and on a preferably axially displaceable adjusting element (32) arranged in the magnet core (22).

7. Valve device according to one of Claims 1 to 6, **characterized in that** the valve seat (29), with included valve orifice (30), and the apportioning orifice (33) are formed in a hollow-cylindrical valve body (18).

8. Valve device according to Claim 7, **characterized in that** the cylinder-wall portion (182) of the valve body (18), the said cylinder-wall portion lying downstream of the valve seat (29) and containing the apportioning orifice (33), is designed as a valve-member guide.

9. Valve device according to Claim 7 or 8, **characterized in that** the valve body (18; 18') is inserted into a two-part housing (11) and is clamped axially between the two assembled housing parts.

10. Valve device according to Claim 9, **characterized in that** the housing (11) has a housing basic body (12), with the valve inlet and valve outlet (14, 15) formed on it, and a housing cap (13) which is placed on the housing basic body (12) and in which the electromagnet (20) is received.

11. Valve device according to Claim 10, **characterized in that** in the housing basic body (12), on the one hand, and on the pot bottom of the magnet pot (21), on the other hand, are formed two receptacles (19, 28) which are aligned with one another and are arranged concentrically with respect to the axis of the valve inlet (14) and into which in each case one end of the cylindrical valve body (18) penetrates positively.

12. Valve device according to one of Claims 7 to 10, **characterized in that** the coil former (23) is formed in one piece on the valve body (18').

13. Valve device according to Claim 12, **characterized in that**, in the housing basic body (12), a recess (19) is formed which is concentric with respect to the axis of the valve inlet (14) and into which that end of the valve body (18') which faces away from the coil former (23) penetrates positively.

14. Valve device according to one of Claims 7 to 13, **characterized in that** a sieve (38) is fastened, upstream of the valve seat (29), to the valve body (18; 18').

15. Valve device according to one of Claims 7 to 14, **characterized in that** the valve body (18; 18') is produced from plastic.

16. Valve device according to one of Claims 1 to 6, **characterized in that** the valve seat (29), with the included valve orifice (30), and the apportioning orifice (33) and also a valve-member guide are formed in a valve housing (39).

17. Valve device according to Claim 16, **characterized in that** the housing (39) is in two parts and has a housing pot (41), with two pot portions (411, 412) of stepped diameter, and a housing cover (42) covering the pot orifice on the pot portion (411) of larger diameter, **in that** the electromagnet (20) is received in the pot portion (411) of larger diameter, and the valve inlet and valve outlet (14, 15), the valve seat (29), with included valve orifice (30), and the apportioning orifice (33) are formed in the pot portion (412) of smaller diameter, and **in that** a valve-member guide is present in both pot portions (411, 412).

18. Valve device according to Claim 17, **characterized in that that** part of the valve-member guide which is present in the pot portion (412) of smaller diameter is formed by the pot wall and that part of the valve-member guide which is present in the pot portion (411) of larger diameter is formed by a thin-walled guide sleeve (40) which is formed in one piece on the transitional shoulder between the two pot portions (411, 412), such that the said guide sleeve projects into the hollow magnet core (22).

19. Valve device according to Claim 17 or 18, **characterized in that** the housing cover (42) carries a tenon (43) which penetrates into the hollow magnet core (22) and on which the adjusting element (32) for the valve-closing spring (27) is held preferably axially displaceably.

20. Valve device according to one of Claims 17 to 19, **characterized in that** the housing (39) is produced from plastic and the housing pot (41) of the housing (39) is produced by means of thin-wall injection moulding.

## Revendications

1. Dispositif de soupape pour mesurer de manière dosée un milieu fluide, en particulier soupape de ventilation de réservoir pour un moteur à combustion interne, comprenant une entrée de soupape (14) et une sortie de soupape (15), une ouverture de soupape (30) disposée entre l'entrée et la sortie de soupape (14, 15), qui est entourée par un siège de soupape (29), et un organe de soupape (26) à commande de course, coopérant avec le siège de soupape (29) en vue de fermer et ouvrir l'ouverture de soupape (30), **caractérisé en ce qu'**en aval du siège de soupape (29) est disposée une ouverture de mesure (33) dont la section transversale d'ouverture peut être ajustée au moyen de l'organe de soupape à commande de course (26).

2. Dispositif de soupape selon la revendication 1, **caractérisé en ce que** l'ouverture de soupape (30) entourée par le siège de soupape (29) et l'ouverture de mesure (33) sont disposées de telle sorte que leurs axes d'ouverture forment ensemble un angle de 90°.

3. Dispositif de soupape selon la revendication 1 ou 2, **caractérisé en ce que** l'ouverture de mesure (33) présente un contour géométrique (34) tel que le volume du milieu s'écoulant par unité de temps à travers l'ouverture de mesure (33) corresponde à une fonction souhaitée de la course de l'organe de soupape (26).

4. Dispositif de soupape selon la revendication 3, **caractérisé en ce que** le contour (34) s'étend de manière similaire au pourtour de la coupe longitudinale d'un entonnoir de remplissage, de sorte que l'ouverture de mesure (33) présente une région supérieure rectangulaire (35), une région trapézoïdale isocèle centrale (36) s'y raccordant, dont la plus petite dimension de base est tournée vers le siège de soupape (29), et une région rectangulaire inférieure (37).

5. Dispositif de soupape selon l'une quelconque des revendications 1 à 4, **caractérisé en ce qu'**un ressort de fermeture de soupape (27) pressant l'organe de soupape (26) sur le siège de soupape (29) et un électro-aimant (20) actionnant l'organe de soupape (26) à l'encontre de la force du ressort de fermeture de soupape (27) sont prévus.

6. Dispositif de soupape selon la revendication 5, **caractérisé en ce que** l'électroaimant (20) présente un corps magnétique (21), un noyau magnétique creux (22) plongeant dans le corps magnétique (21), un support de bobine (23) entourant le noyau magnétique (22) avec une bobine excitatrice enroulée (24) et une armature magnétique (25) formant l'organe de soupape (26) qui traverse une ouverture de passage (45) dans le corps magnétique (21), et **en ce que** le ressort de fermeture de soupape (27) est reçu dans le noyau magnétique (22) et s'appuie sur l'armature magnétique (25) et sur un élément d'ajustement (32) disposé dans le noyau magnétique (22), de préférence de manière déplaçable axialement.

7. Dispositif de soupape selon l'une quelconque des revendications 1 à 6, **caractérisé en ce que** le siège de soupape (29) est réalisé avec une ouverture de soupape incluse (30) et l'ouverture de mesure (33) est réalisée dans un corps de soupape cylindrique creux (18).

8. Dispositif de soupape selon la revendication 7, **caractérisé en ce que** la portion de paroi cylindrique (182) du corps de soupape (18), située en aval du siège de soupape (29) et contenant l'ouverture de mesure (33) est réalisée sous forme de guidage d'organe de soupape.

9. Dispositif de soupape selon la revendication 7 ou 8, **caractérisé en ce que** le corps de soupape (18 ; 18') est inséré dans un boîtier en deux parties (11) et est serré axialement entre les deux parties de boîtier assemblées l'une à l'autre.

10. Dispositif de soupape selon la revendication 10, **caractérisé en ce que** le boîtier (11) présente un corps de base de boîtier (12) avec une entrée et une sortie de soupape (14, 15) réalisées sur celui-ci, et un capuchon de boîtier (13) posé sur le corps de base de boîtier (12) dans lequel est reçu l'électro-aimant (20).

11. Dispositif de soupape selon la revendication 10, **caractérisé en ce que** deux logements (19, 28) disposés concentriquement à l'axe de l'entrée de soupape (14) et en affleurement l'un avec l'autre, sont réalisés dans le corps de base de boîtier (12) d'une part et sur le fond de corps du corps magnétique (21) d'autre part, une extrémité respective du corps de soupape cylindrique (18) plongeant par engagement géométrique dans lesdits logements.

12. Dispositif de soupape selon l'une quelconque des revendications 7 à 10, **caractérisé en ce que** le support de bobine (23) est façonné d'une seule pièce sur le corps de soupape (18').

13. Dispositif de soupape selon la revendication 12, **caractérisé en ce qu'**un logement (19) concentrique à l'axe de l'entrée de soupape (14) est réalisé dans le corps de base de boîtier (12), dans lequel l'extrémité du corps de soupape (18') opposée au support de bobine (23) plonge par engagement géométrique.

14. Dispositif de soupape selon l'une quelconque des revendications 7 à 13, **caractérisé en ce qu'**en aval du siège de soupape (29) est disposé un tamis (38) sur le corps de soupape (18 ; 18').

15. Dispositif de soupape selon l'une quelconque des revendications 7 à 14, **caractérisé en ce que** le corps de soupape (18 ; 18') est fabriqué en plastique.

16. Dispositif de soupape selon l'une quelconque des revendications 1 à 6, **caractérisé en ce que** le siège de soupape (29) avec l'ouverture de soupape incluse (30) et l'ouverture de mesure (33) ainsi qu'un guidage d'organe de soupape sont réalisés dans un boîtier de soupape (39).

17. Dispositif de soupape selon la revendication 16, **caractérisé en ce que** le boîtier (39) est réalisé en deux parties et présente un corps de boîtier (41) avec deux portions de corps (411, 412) de diamètre étagé, ainsi qu'un couvercle de boîtier (42) recouvrant l'ouverture de corps au niveau de la portion de corps de plus grand diamètre (411), **en ce que** l'électro-aimant (20) est reçu dans la portion de corps de plus grand diamètre (411) et **en ce que** l'entrée et la sortie de soupape (14, 15), le siège de soupape (29) avec l'ouverture de soupape incluse (30) et l'ouverture de mesure (33) sont réalisés dans la portion de corps de plus petit diamètre (412) et **en ce qu'**un guidage d'organe de soupape est prévu dans les deux portions de corps (411, 412).

18. Dispositif de soupape selon la revendication 17, **caractérisé en ce que** la partie du guidage d'organe de soupape prévue dans la portion de corps de plus petit diamètre (412) est formée par la paroi de corps et la partie du guidage d'organe de soupape prévue dans la portion de corps de plus grand diamètre (411) est formée par une douille de guidage à paroi mince (40), qui est façonnée d'une seule pièce sur l'épaulement de transition entre les deux portions de corps (411, 412) de telle sorte qu'elles pénètrent dans le noyau magnétique creux (22).

19. Dispositif de soupape selon la revendication 17 ou 18, **caractérisé en ce que** le couvercle de boîtier (42) porte un tourillon (43) plongeant dans le noyau magnétique creux (22), sur lequel est retenu l'élément d'ajustement (32) pour le ressort de fermeture de soupape (27), de préférence de manière déplaçable axialement.

20. Dispositif de soupape selon l'une quelconque des revendications 17 à 19, **caractérisé en ce que** le boîtier (39) est fabriqué en plastique et le corps de boîtier (41) du boîtier (39) est fabriqué par pulvérisation sur paroi mince.
